# EUROPÄISCHE PATENTANMELDUNG

(11) **EP 1 972 758 A1**
(43) Veröffentlichungstag der Anmeldung: **24.09.2008**
(21) Anmeldenummer: 07104392.1
(22) Anmeldetag: 19.03.2007
(51) Int. Cl.: F01D 25/00, F02B 77/04

(54) **Turbinenreinigung**

(71) Anmelder: ABB Turbo Systems AG, 5400 Baden (CH)
(72) Erfinder: Martin, Axel, 79804 Dogern (DE); Schulz, Joachim, 4132 Muttenz (CH); Eckert, Martin, 79733 Görwihl (DE); Cellbrot, Peter, 5420 Ehrendingen (CH); Liebner, Torsten, 5406 Rütihof (CH); Thoeni, Stefan, 5415 Nussbaumen (CH); Obrist, Urs, 5107 Schinznach-Dorf (CH)
(74) Vertreter: ABB Patent Attorneys

(57) **Zusammenfassung**

In Abhängigkeit von der konkreten Betriebssituation und der Zusammensetzung der zum Antrieb der Brennkraftmaschine verwendeten Brennstoffe, kommt es in der Abgasturbine früher oder später zu einer Verschmutzung der Laufschaufeln, der Leitvorrichtung und der Turbinengehäuseteile. Erfindungsgemäss wird betriebspunktunabhängig Reinigungsflüssigkeit in den Abgasstrom der Abgasturbine eingespeist und auf die zu reinigenden Komponenten der Abgasturbine geführt, wobei der Einspritzdruck den Bedingungen vor der Abgasturbine angepasst wird.

## Beschreibung

Die Erfindung bezieht sich auf das Gebiet der mit Abgasen von Brennkraftmaschinen beaufschlagten Strömungsmaschinen. Sie betrifft ein Reinigungsverfahren zum Reinigen einer Abgasturbine.

Abgasturbinen werden in Abgasturbolader zum Aufladen von Brennkraftmaschinen oder in Nutzturbinen zum Umwandeln der in den Abgasen von Brennkraftmaschinen enthaltenen Energie in mechanische oder elektrische Energie eingesetzt.

In Abhängigkeit von der konkreten Betriebssituation und der Zusammensetzung der zum Antrieb der Brennkraftmaschine verwendeten Brennstoffe, kommt es in der Abgasturbine früher oder später zu einer Verschmutzung der Turbinenschaufeln am Laufrads, der Leitschaufeln des Düsenringes und der verschiedenen Turbinengehäuseteile. Solche Schmutzablagerungen führen im Bereich des Düsenrings u. a. zu einem schlechteren Turbinenwirkungsgrad und demzufolge zur Verringerung der Leistung der nachfolgenden Maschinen, beispielsweise des mittels Abgasturbine angetriebenen Verdichters und der aufgeladenen Brennkraftmaschine selbst. Als Folge dessen kommt es zu einer Erhöhung der Abgastemperaturen im Brennraum, wodurch sowohl die Brennkraftmaschine als auch der Turbolader thermisch überbeansprucht werden können. Bei der Brennkraftmaschine kann insbesondere eine Beschädigung oder gar Zerstörung der Auslassventile auftreten.

Lagert sich auf dem Düsenring und auf den Turbinenschaufeln eines mit einer ViertaktBrennkraftmaschine verbundenen Turboladers eine Schmutzschicht ab, so ist ausserdem mit einem Ansteigen der Turboladerdrehzahl und folglich des Ladedrucks und des Zylinderdrucks zu rechnen. Dadurch werden sowohl Bauteile der Brennkraftmaschine als auch des Turboladers zusätzlich zur erhöhten thermischen Belastung auch mechanisch höher beansprucht, was ebenfalls bis zur Zerstörung der betroffenen Bauteile führen kann.

Bei unregelmässiger Verteilung der Schmutzschicht am Umfang der Laufschaufeln des Turbinenrades kommt es zu einer Erhöhung der Unwucht des Rotors, wodurch auch die Lagerung beschädigt werden kann.

Kommt es am Turbinengehäuse zu Schmutzablagerungen an der im Bereich radial ausserhalb der Turbinenschaufeln verlaufenden Aussenkontur des Strömungskanals, können auf Grund des reduzierten Radialspiels zwischen Turbinenschaufeln und Turbinengehäuse im Betrieb Berührung auftreten, welche die Turbinenschaufelnbeschädigen und im Extremfall unbrauchbar machen können.

Deshalb müssen Düsenring, Turbinenschaufeln und betroffene Bereiche des Turbinengehäuses regelmässig während des Betriebes von ihnen anhaftenden Verschmutzungen befreit werden. Dies geschieht typischerweise durch Einspritzen von Wasser. Das Einspritzen von Wasser auf die heissen Turbinenkomponenten stellt jedoch eine vergleichsweise hohe thermomechanische Belastung der Turbinenkomponenten dar. Um daraus resultierende Schäden an den Komponenten der Turbine zu vermeiden, wird die Turbinennassreinigung in der Regel nur bei tiefen Motorlasten - mit entsprechend tiefen Gaseintrittstemperaturen am Turbolader - erlaubt. Gewaschen wird üblicherweise bei einem fest definierten Betriebspunkt mit konstanten Parametern (Gastemperatur- und Geschwindigkeit vor Turbine, Wassereinspritzdruck), da der optimale Einspritzdruck für eine optimale Wasserverteilung vor der Turbine entscheidend ist.

Da bei bestimmten Anwendungen die Notwendigkeit die Turbinekomponenten bei reduzierter Last zu reinigen eine unzumutbare Einschränkung des Betriebs darstellt, wurden Turbinenkomponenten entwickelt, welche den thermomechanischen Belastungen der Turbinenreinigung bei Volllast widerstehen können.

### Stand der Technik

Aus DE 35 15 825 A1 sind ein Verfahren und eine Vorrichtung zur Reinigung der Laufschaufeln und des Düsenrings der Axialturbine eines Abgasturboladers bekannt. Die Reinigungsvorrichtung besteht aus mehreren am Gaseintrittgehäuse der Axialturbine angeordneten Wasserdüsen die bis in den Strömungskanal reichenden und einer Wasserleitung. Bei einem bestimmten Verschmutzungsgrad der Axialturbine wird über eine Mess- und Auswerteeinheit ein Reinigungsbedarf ermittelt. Dementsprechend wird über die stromauf der Leitschaufeln angeordneten Düsen Wasser in den Strömungskanal eingespritzt. Die dabei entstehenden Wassertröpfchen werden vom Abgasstrom bis zu den Leit- bzw. den Laufschaufeln der Axialturbine transportiert und reinigen diese von den anhaftenden Verschmutzungen. Während einem relativ kurzen Reinigungsintervall wird dabei eine grosse Menge Reinigungsflüssigkeit (ca. 3-5 1/min Reinigungsflüssigkeit pro m³/s Abgas) in die Strömung eingespeist, um eine möglichst gründliche Reinigung zu erzielen. Bei diesem Reinigungsverfahren muss aufgrund der grossen Wassermenge die Motorlast frühzeitig und während dem gesamten Reinigungsvorgang reduziert werden. Dies ist erforderlich, um einen unzulässig hohen Anstieg der Abgastemperaturen während des Reinigungsvorganges zu vermeiden. Ein übermässiger Anstieg der Abgastemperaturen während des Reinigungsvorganges führt zur thermischen Überbelastung der Abgasturbinen und der Brennkraftmaschine.

Ebenfalls aus dem Stand der Technik ist bekannt, dass in der Anfangsphase der Einspritzung einer kalten Reinigungsflüssigkeit in hoher Menge (vgl. oben) auf die heissen Leitschaufeln des Düsenrings und Laufschaufeln des Turbinenrads, ein zusätzlicher Thermoschock-Reinigungseffekt erzielt werden kann.

Nicht nur die Leitschaufeln des Düsenrings und die Laufschaufeln des Turbinenrades sondern auch die Turbinengehäuseteile werden bei der Thermoschock-Reinigung thermisch sehr stark beansprucht. Die Vermeidung der Bildung von unzulässig hohen Thermospannungen oder gar Rissen in den entsprechenden Bauteilen ist konstruktiv sehr aufwendig, erfordert eine ausgeklügelte Regelung der Reinigung und verursacht dadurch hohe Kosten.

### Kurze Darstellung der Erfindung

Die Aufgabe der vorliegenden Erfindung besteht darin, ein Reinigungsverfahren zum Reinigen einer Abgasturbine zu schaffen, mit welchem eine Abgasturbine automatisch und im gesamten Brennkraftmaschinenbetriebsbereich nachhaltig sauber gehalten, bzw. gereinigt werden kann.

Erfindungsgemäss wird dies erreicht, indem der Einspritzdruck des in den Strömungskanal der Turbine eingespritzten Wassers den vor der Turbine herrschenden Bedingungen - und somit der Motorlast - angepasst wird.

Durch variieren des Einspritzdruckes des eingespritzten Wassers wird eine effiziente Reinigung ermöglicht. Unabhängig von der momentanen Motorenlast kann jederzeit eine Reinigung der Turbine mit optimaler Wasserverteilung bei angemessenem Wasserverbrauch erfolgen. Fährt also etwa ein Schiff mit voller Geschwindigkeit über das Meer, wird beim Reinigen der Turbine Wasser mit einem höheren Druck eingespritzt als wenn das Schiff durch einen Kanal oder in einen Hafen fährt.

Der Anlagenbetreiber erhält durch die Möglichkeit bei jedem beliebigen Betriebspunkt effizient reinigen zu können einen zusätzlichen Freiheitsgrad.

Der Wassereinspritzdruck wird hierfür vorteilhafterweise automatisch geregelt.

Optional ist eine Reinigungssteuerung vorgesehen, welche zur Sicherung einer akzeptablen Reinigungswirkung dafür sorgt, dass definierte Parameter für Wasserdruck bzw. -durchsatz und Einspritzdauer strikt eingehalten werden.

### Kurze Beschreibung der Zeichnungen

Anschliessend ist anhand von zwei Diagrammen das erfindungsgemässe Reinigungsverfahren näher beschrieben. Hierbei zeigt
- Fig. 1: ein Verdichterkennfeld mit dem Druckverhältnis des Verdichters aufgetragen über der Ansaugluftmenge, und
- Fig. 2: ein Diagramm mit dem Wassereinspritzdruck aufgetragen über der Motorlast.

### Weg zur Ausführung der Erfindung

Erfindungsgemäss wird dem Strömungskanal einer Abgasturbine stromauf der Leitvorrichtung und der Laufschaufeln des Turbinenrades eine Reinigungsflüssigkeit zugeführt. Dadurch wird die Feuchtigkeit des Abgases erhöht, womit eine reinigende bzw. reinhaltende Wirkung entlang des weiteren Strömungswegs durch die Abgasturbine erzielt wird. Die Reinigungsflüssigkeit, in der Regel Wasser oder mit einer reinigungsfördernden Substanz versetztes Wasser, wird in kontrollierten Mengen und mit bestimmtem Druck in den Strömungskanal eingespritzt. Der Druck des eingespritzten Wassers wird dabei erfindungsgemäss den Strömungsbedingungen vor der Turbine - insbesondere dem Abgas-Impulsstrom - und/ oder der Motorlast angepasst.

Die Bedingungen vor der Turbine bzw. die Motorlast können auf verschiedene Arten bestimmt werden.

So können motorspezifische Messdaten, beispielsweise Lasthebelstellung oder Einspritzparameter, ausgewertet und daraus die Motorlast abgeleitet werden.

Sind dem Motor weitere Aggregate nachgeschaltet, etwa ein Stromgenerator, kann die Motorlast an diesem nachgeschalteten Aggregat direkt gemessen werden.

Auch können spezifische Messdaten des Turboladers ausgewertet werden, beispielsweise die Turboladerdrehzahl. Da die Auslegung des Turboladers üblicherweise bekannt ist, kann mit Hilfe der TL-Drehzahl aus den entsprechenden Kennfeldern der Gasmassen- oder der Gasvolumenstrom, und somit der Zustand vor Turbine, näherungsweise ermittelt werden.

Weiter ist es möglich, die Gasströmung direkt im Strömungskanal zu messen, etwa mittels Hitzdraht-, Ultraschall- oder Laser-Doppler-Anemometer.

Auf Basis von definierten Kennkurven kann dann der optimale Wassereinspitzdruck zu jedem Zeitpunkt neu berechnet und bei Bedarf parametrisiert werden.

Hierfür wird beispielsweise anhand des Verdichterkennfeldes - Druckverhältnis des Verdichters aufgetragen über der Ansaugluftmenge (siehe Fig. 1) - aus der gemessenen Turbolader-Drehzahl n in einem ersten Schritt die entsprechende Motorlast L_{E} bestimmt. Die verschiedenen Betriebspunkte entlang der geraden, gestrichelten Betriebslinie OL sind hierfür als Wertepaar Drehzahl - Motorenlast tabellarisch in einem Speicher der Steuereinheit der Wasserpumpe hinterlegt. In der Graphik ist die Drehzahl n normiert bezüglich der Nenndrehzahl n₀ dargestellt - die gepunkteten Linien zeigen jeweils Drehzahlen mit dem links daneben angegebene Verhältnis n/n₀. Jeder gemessene Drehzahlwert n ergibt somit aus der hinterlegten Tabelle einen zugehörigen Motorenlastwert L_{E}. Die Betriebslinie OL wird mittels Messungen oder Simulationen für den jeweiligen Motor festgelegt. Aus einer zweiten Tabelle (siehe Fig. 2) wird dann in einem zweiten Schritt der dem ermittelten Lastwert L_{E} zugeteilte Wasserdruckwert P_{w} ausgelesen. Diesem Wert entsprechend wird die Wasserpumpe angesteuert.

Soll nun während dem Betrieb des Motors die Turbine des Abgasturboladers gereinigt werden, wird der für die momentane Motorlast festgelegte Wasserdruck bestimmt und anschliessend die Wasserpumpe entsprechend angesteuert.

Die für das erfindungsgemässe Reinigungsverfahren eingesetzte Wasserpumpe ist entsprechend für das Einspritzen von Wasser mit variablem Einspritzdruck vorgesehen.

## Patentansprüche

1. Reinigungsverfahren zum Reinigen der Turbine eines mit Abgasen einer Brennkraftmaschine beaufschlagten Abgasturboladers, wobei die Abgase in einem Strömungskanal auf die Laufschaufeln eines Turbinenrades geführt werden,
bei welchem Reinigungsverfahren eine Reinigungsflüssigkeit in den Strömungskanal eingespritzt wird,
**dadurch gekennzeichnet, dass** der Einspritzdruck der Reinigungsflüssigkeit in Abhängigkeit der im Strömungskanal vor der Turbine herrschenden Bedingungen eingestellt wird, wobei
in einem erste Schritt mindestens eine, die vor der Turbine herrschenden Bedingungen charakterisierende Messgrösse gemessen wird,
in einem zweiten Schritt aus der gemessenen Messgrösse ein Wert für den Einspritzdruck der Reinigungsflüssigkeit bestimmt wird, und
in einem dritten Schritt die Reinigungsflüssigkeit mit dem bestimmten Einspritzdruck in den Strömungskanal eingespritzt wird.

2. Reinigungsverfahren nach Anspruch 1, bei welchem der Einspritzdruck der Reinigungsflüssigkeit mittels einer Reinigungssteuerung gesteuert wird.

3. Reinigungsverfahren nach Anspruch 2, bei welchem der Einspritzdruck der Reinigungsflüssigkeit mittels einer elektronischen Reinigungssteuerung gesteuert wird.

4. Reinigungsverfahren nach Anspruch 1, bei welchem zur Bestimmung der im Strömungskanal vor der Turbine herrschenden Bedingungen, Messgrössen der Brennkraftmaschine gemessen werden.

5. Reinigungsverfahren nach Anspruch 1, bei welchem zur Bestimmung der im Strömungskanal vor der Turbine herrschenden Bedingungen, Messgrössen des Abgasturboladers gemessen werden.
